# EUROPÄISCHE PATENTSCHRIFT

(11) **EP 0 050 681 B1**
(45) Veröffentlichungstag und Bekanntmachung des Hinweises auf die Patenterteilung: **11.09.1985**
(21) Anmeldenummer: 80106580.6
(22) Anmeldetag: 27.10.1980
(51) Int. Cl.: C25C 3/12, C25C 7/02, C25B 11/02

(54) **Elektrode für Schmelzflusselektrolyse**
Electrode for igneous electrolysis
Electrode pour électrolyse ignée

(43) Veröffentlichungstag der Anmeldung: 05.05.1982
(73) Patentinhaber: C. CONRADTY NÜRNBERG GmbH & Co. KG, D-90552 Röthenbach (DE)
(72) Erfinder: Koziol, Konrad, Dipl.Ing., D-8505 Röthenbach a.d. Pegnitz (DE); Pilbrow, Malcolm F., Dr. Dipl.Chem., County Mayo Clare (IE); Zöllner geb. Möller, Christine M. Dr. Dipl.Chem., D-8501 Schwaig/b.Nürnberg (DE); Zöllner, Dieter H. Dr. Dipl.Chem., County Mayo Clare (IE)
(74) Vertreter: Hansen, Bernd, Dr. Dipl.-Chem.

## Beschreibung

Die Erfindung betrifft eine Elektrode für die Schmelzflußelektrolyse, insbesondere zur elektrolytischen Erzeugung von Metallen wie Aluminium, Magnesium, Natrium, Lithium oder von Verbindungen hiervon, mit einem oberen Abschnitt aus Metall(legierung), der eine Kühleinrichtung einschließt, wobei der obere Abschnitt zumindest teilweise durch eine hochtemperaturfeste isolierende Beschichtung geschützt ist, und zumindest einem unteren Abschnitt aus Aktivmaterial.

Bei der elektrolytischen Erzeugung von Aluminium, Magnesium, Alkalimetallen sowie Verbindungen etc. in technischem Maßstab finden noch immer überwiegend Kohlenstoffelektroden aus Hartbrandkohle oder Graphit Verwendung. Wenngleich die Elektroden hauptsächlich der Stromführung dienen, sind sie doch auch häufig an den Elektrodenreaktionen selbst beteiligt. Der tatsächliche Elektrodenverbrauch liegt demnach erheblich über der theoretischen Verschleißrate, was sich auf die Oxidationsanfälligkeit der Kohlenstoffelektroden unter Elektrolysebedingungen zurückführen läßt. Die theoretische Verschleißrate liegt bei der Aluminiumschmelzflußelektrolyse bei 334 kg Kohlenstoff/t Aluminium, während tatsächlich ein Kohlenstoffverschleiß von ca. 450 kg Kohlenstoff/t Aluminium auftritt.

Ähnliche Probleme ergeben sich für Elektroden zur Erzeugung von Magnesium, Natrium, Lithium und Cer-Mischmetallen. Nebenreaktionen oxidativer Art an dem in die Salzschmelze getauchten Elektrodenteil sowie Abbrand durch Luftsauerstoff an dem aus der Schmelze herausragenden Teil, verschleißen die Elektroden ungleichmäßig und vorzeitig. Hinzukommt die zerstörerische Wirkung der sich aus Elektrolytbestandteilen bzw. deren Folgeprodukten bildenden Graphiteinlagerungsverbindungen. Zwar sind bereits Versuche unternommen worden, Kohlenstoff-Elektroden durch Imprägnierung, nachfolgende thermochemische Behandlung und Überführung in Kohlenstoff-Siliziumkarbid-Verbundwerkstoffe zu einem geeigneten Elektrodenwerkstoff umzuwandeln. Diese Versuche haben jedoch in der Praxis der Schmelzflußelektrolyse noch zu keiner wesentlichen Verbesserung geführt.

Die vorstehend geschilderten Nachteile der Kohlenstoffelektroden wie auch die steigenden Kosten für Graphit und Hartbrandkohle haben Entwicklungen nach formstabilen Elektroden initiiert. Hierdurch hofft man, nicht nur den petrochemischen Rohstoff Petrolkoks, dessen Verbrauch für Schmelzflußelektrolysen allein in der BRD ca. 500 000 t/Jahr beträgt, zu ersetzen, sondern auch auf Einsparungen des Energieverbrauches.

Zu diesem Zweck sind bereits eine Reihe keramischer Werkstoffe, z. B. gemäß GB-B 1 152 124 (stabilisiertes Zirkonoxid), der US-B 4 057 480 (im wesentlichen Zinnoxid), der DE-A 2 757 898 (im wesentlichen Siliziumkarbid-Ventilmetallborid-Kohlenstoff), oder gemäß DE-A 2 446 314 (keramisches Grundmaterial mit Überzug aus Spinellverbindungen), beschrieben worden. Schließlich ist auf den Vorschlag des Einsatzes nicht-oxidierbarer Verbundwerkstoffe hoher chemischer Reinheit gemäß EP-A 22 921 der Anmelderin hinzuweisen.

Nachteilig am Einsatz von Elektroden, die aus keramischen Werkstoffen gebildet sind, ist - auch nach Zusatz leitfähigkeitssteigender Komponenten - deren häufig nur mäßige bis mittlere elektrische Leitfähigkeit. Dies ist nur bei solchen Prozessen akzeptabel, wo die Elektrodenabmessungen gering und dadurch der Stromweg kurz ist.

Dies trifft aber primär nur für Elektrolyten in wäßrigen Medien zu, während die Elektroden für Schmelzflußelektrolysen, z. B. von Aluminium, erhebliche Abmessungen besitzen. So können die Elektroden für die Aluminiumerzeugung bis zu 2250 x 950 x 750 mm dimensioniert sein, während typische Graphitelektroden zur Magnesiumerzeugung je nach Verfahrenstyp 1700 x 200 x 100 bzw. 0400 x 2200 mm betragen. Die Herstellung derartiger Massivblöcke aus den genannten keramischen Werkstoffen ist teuer und ergibt erhebliche Schwierigkeiten im Hinblick auf Temperaturwechselbeständigkeit und elektrischen Innenwiderstand. Die Bestrebungen der stromverbrauchenden Industrien sind in neuerer Zeit aber besonders auf eine Senkung des spezifischen Energieverbrauches gerichtet, weshalb keramische Massivelektroden ebenfalls hier keinen Eingang in die Praxis gefunden haben.

Schließlich sind auch Anoden für die Schmelzflußelektrolyse in der DE-A 2 425 136 beschrieben worden, die aus einem kühlbaren metallischen Halter mit daran angefügtem, keramischen Aktivteil bestehen. Die Seitenfläche dieser Anode ist mindestens im Bereich der Dreiphasenzone mit einer Schutzschicht überzogen, die im allgemeinen aus erstarrtem Elektrolytmaterial gebildet ist. Es ist aber auch die Verwendung anderer oxidkeramischer Abschirmmaterialien angeführt, die als Ring direkt auf die Seitenfläche der Anode aufgespritzt oder aufzementiert werden.

Durch die direkte Anhaftung der keramischen Abschirmmaterialien auf dem metallischen Anodenhalter muß die Isolierung im Falle ihrer Beschädigung offensichtlich vollständig ersetzt werden, da eine Teilreparatur nur schwierig durchführbar ist. Darüber hinaus sind konstruktive Angaben über die Verbindung zwischen dem metallischen Halter und dem keramischen Aktivteil in der DE-A 2 425 136 nicht offenbart.

Der Erfindung liegt die Aufabe zugrunde, eine Elektrode für die Schmelzflußelektrolyse zu schaffen, bei der die vorstehend geschilderten Nachteile des Standes der Technik vermindert sind. Hierbei soll insbesondere eine mit äußerst niedrigen Strom/Spannungsverlusten arbeitende, sichere, reparaturfreundliche Elektrode geschaffen werden, bei der gleichwohl das Spektrum der bislang bekannten und auch künftig zum Einsatz gelangenden Aktivwerkstoffe in gleicher Weise verwendet werden kann. Dieser Elektrodentyp soll bevorzugt als Anode eingesetzt werden.

Diese Aufgabe wird durch die Bereitstellung einer Elektrode des eingangs genannten Typs gelöst, die dadurch gekennzeichnet ist, daß als isolierende Beschichtung ein lösbar aufgesetztes Formteil vorgesehen ist, das eine Serie von Rohrabschnitten, Segmenten oder Halbschalen umfaßt, die den unteren Bereich des oberen Abschnittes bis zur oder bis in die Nähe eines Schraubnippels umgeben, der den oberen Abschnitt und den unteren Abschnitt verbindet. Als Kühlmittel können z. B. Flüssigkeiten, wie Wasser oder Gase, z. B. Luft, dienen.

Elektroden des eingangs genannten Typs sind für die Verwendung bei der Elektrostrahlerzeugung in Elektroöfen zum Vorschlag gekommen, bei denen von der Elektrodenspitze ein Lichtbogen ausgeht. Durch die Existenz des Lichtbogens und dessen Wanderungsmöglichkeit, die hierdurch sich ergebenden extremen Temperaturen in der Nähe des Lichtbogens, aber auch durch die Atmosphäre im Elektrostahlofen und die Art des Elektrodenvorgangs sind gegenüber der Schmelzflußelektrolyse so gravierende Abweichungen gegeben, daß eine Einsatzmöglichkeit solcher Elektrodentypen für die Durchführung von Schmelzflußelektrolysen nicht in Betracht gezogen wurde. Im Hinblick auf einen solchen Stand der Technik wird lediglich beispielhaft auf die GB-B-1 223162, die DE-B-2430817 oder die EP-A 12 573 verwiesen. In diesen Dokumenten sind die dortigen Elektroden im Hinblick auf die speziellen Anforderungen der Lichtbogenelektrode und die Anstrengungen beschrieben, die unternommen sind, um den spezifischen Erfordernissen des Elektrostahlerzeugungsprozesses Rechnung zu tragen.

Als isolierende Beschichtung wird bei der erfindungsgemäßen Elektrode ein Formteil vorgesehen, das lösbar aufgesetzt ist. Unter der Bezeichnung »isolierend« soll im Rahmen der Anmeldung ein gegenüber dem Elektrolysemedium inertes und abschirmendes Material verstanden werden, das gegebenenfalls auch elektrisch isolierend sein kann. Für die meisten Anwendungszwecke der erfindungsgemäßen Elektrode bzw. Anode ist besonders vorteilhaft, wenn zumindest der Bereich des Formteils, der mit dem Elektrolyten und entstehenden Produkten in Berührung kommen kann, gas- und flüssigkeitsdicht den Metallschaft und gegebenenfalls andere metallische Teile, insbesondere den Nippel, abschirmt.

Das hochtemperaturfeste, isolierende Formteil stellt eine Serie von Rohrabschnitten, Segmenten, Halbschalen oder dergleichen dar, die den unteren Bereich des oberen Abschnittes der Elektrode bis in den Bereich des Schraubnippels, gegebenenfalls darüber hinaus, umgeben.

Das Material des isolierenden Formteils kann z. B. aus hochtemperaturfester Keramik bestehen, aber auch z. B. Graphit darstellen, das mit einer isolierenden Beschichtung beaufschlagt ist. Derartige isolierende, hochtemperaturfeste keramische oder andere Materialien sind bekannt.

Durch den Einsatz eines lösbar aufgesetzten Formteiles, insbesondere in Form einer Serie von Rohrabschnitten, Segmenten oder Halbschalen wird eine Reihe von Vorteilen, auf die noch einzugehen ist, erzielt.

Nach einer bevorzugten Ausführungsform der erfindungsgemäßen Elektrode ist das isolierende Formteil zwischen einem unteren Teilbereich des oberen Abschnittes aus Metall und dem unteren, sich verbrauchenden Abschnitt derart angeordnet, daß die in Richtung der Elektrodenachse laufenden Außenkanten des Formteiles und die des äußeren Bereiches des oberen Abschnittes aus Metall im wesentlichen zueinander bündig sind.

Bei der erfindungsgemäßen Elektrode bestehen keine Einschränkungen im Hinblick auf das Gegenlager, auf dem das Formteil getragen ist. Es kann dies ein ebenfalls aus hochtemperaturbeanspruchbarem, isolierenden Material bestehendes Gegenstück, der Schraubnippel selbst, gegebenenfalls sogar ein Teil des Aktivteiles selbst oder eine Kombination hiervon darstellen. Im allgemeinen wird jedoch das isolierende Formteil nicht allein auf dem Aktivteil, sofern dies ein sich verbrauchendes Material ist, aufsitzen, sondern zumindest teilweise durch ein nicht-»verbrauchbares«, hitzebeständiges Material getragen sein.

Die Lage des Formteiles kann naturgemäß bei der Herstellung der Elektrode in geeigneter Form gesteuert werden. In einer bevorzugten Form der erfindungsgemäßen Elektrode kann das isolierende Formteil aber auch während des Betriebes der Elektrode, ohne daß die Elektrode aus dem Elektrolyseofen geführt werden muß, durch in dem oberen Abschnitt vorgesehene Bohrungen durch Stifte, Gewindeschrauben, etc. auf das Gegenlager, z. B. durch die zusätzliche Vorsehung von Federn, gedrückt werden. Unabhängig von der Vorsehung von Bohrungen und Gewindeschrauben oder dergleichen, kann es aber auch vorteilhaft sein, das isolierende Formteil derart gleitend oder lose gegenüber dem Metallschaft aufzusetzen, daß bei Ausfall eines Teilsegmentes oder Abbruch des Einzelrohres, z. B. durch mechanische Beschädigung, die verbleibenden intakten Teilsegmente oder das Einzelrohr selbst nachzurutschen vermögen, bzw. in Richtung der Elektrodenlängsachse beweglich sind.

Je nach Anwendungszweck der Elektrode ist es möglich, das isolierende Formteil auf Halterungen aufzusetzen, die vorzugsweise am Metall der inneren Kühlungseinheit angefügt sein können. Dies wird aber primär bei solchen Anwendungen der Elektroden in Betracht gezogen, wo es auf die freie Beweglichkeit bzw. das »Nachrücken« intakter (isolierender bzw. elektrisch leitender) Einzelsegmente im Falle der Beschädigung eines untenliegenden Segmentes nicht ankommt.

Im Rahmen der Erfindung ist es auch möglich, daß das isolierende Formteil nicht den gesamten Bereich des zu schützenden Metallschaftes umfaßt, sondern in einer Zone, wo mit geringerer Beanspruchung gerechnet werden kann, anstelle des weiterführenden Formteils eine isolierende, hochfeuerfeste Spritzmasse, die mit Haltestücken verankert ist, zum Einsatz kommt. Derartige isolierende Spritzmassen sind an sich bekannt, die mit Haltestücken, die z. B. angelötet werden, befestigt werden können.

Als aktive Materialien, die durch einen oder mehrere Schraubnippel oder gegebenenfalls Gewinde mit dem oberen Abschnitt verbunden sind, können beispielhaft amorpher Kohlenstoff, Graphit, keramische Leiter oder ein Verbund von anorganischen Fasern mit einem elektrochemisch aktiven Material aufgeführt werden. In diesem Zusammenhang wird insbesondere auf die EP-A 22 921 der Anmelderin Bezug genommen, wo besonders bevorzugte Verbundstoffe aus anorganischen Fasern mit einem elektrochemisch aktiven Material angeführt sind. Die diesbezügliche Beschreibung der Aktivmaterialien wie auch deren Anordnung soll durch die ausdrückliche Bezugnahme auf diese europäische Patentanmeldung als in die vorliegende Anmeldung vollständig eingeführt gelten. Es ist dort im Detail erläutert, daß das Aktivmaterial aus einer Anzahl von Stäben, Platten, Rohren oder dergleichen gebildet sein kann, die untereinander verbunden oder getrennt sind. Allerdings sollen die dort angeführten Anordnungen von Stäben, Platten oder Rohren im Hinblick auf die einsetzbaren keramischen oder anderen Aktivmaterialien in der vorliegenden Erfindung keinen Beschränkungen unterworfen sein. Anders ausgedrückt, sollen die in der angegebenen europäischen Patentanmeldung beschriebenen Aktivstoffe bzw. -komposite im Rahmen der vorliegenden Erfindung in Betracht gezogen sein. Die a. a. O. beschriebenen konstruktiven Anordnungen der Aktivteile können in der Elektrode gemäß vorliegender Erfindung mit dem oberen, metallischen Abschnitt - sei es durch Nippel, Gewinde oder dergleichen - verbunden sein.

Es ist auch möglich, daß der untere Abschnitt aus Aktivmaterial in mehreren Einheiten besteht, die durch eine oder mehrere Nippelverbindungen gehalten sind, wobei die Anordnung der Einheiten nebeneinander und/oder untereinander erfolgt sein kann. So werden insbesondere im Hinblick auf verbrauchbare Aktivstoffe, z. B. Graphit, Zwischenstücke aus solchem Material in Betracht gezogen, an die eine dann vollständig sich verzehrende Einheit wiederum verschraubt sein kann. Hierdurch kann die letzte Aktiveinheit vollständig verbraucht werden, ohne daß die Nippelverbindung, mit der der metallische obere Abschnitt verbunden ist, einer Gefährdung unterworfen ist.

In Fällen, in denen der obere Abschnitt nicht übermäßig hohen Temperaturen ausgesetzt ist, kann die Vorsehung einer Kühleinrichtung entbehrlich sein.

Die erfindungsgemäße Elektrode weist eine Reihe von Vorzügen auf: Hervorzuheben sind die extrem niedrigen Strom- bzw. Spannungsverluste auf dem Wege zum aktiven Teil der Elektrode. Hierdurch können gegenüber herkömmlichen Massivblöcken, sei es aus Kohlenstoff, Graphit oder keramischem Material, erhebliche Energieeinsparungen erzielt werden. Des weiteren wird der Seitenabbrand minimiert, da nicht mehr die gesamte Elektrode sondern nur deren Aktivteil dem aggressiven Elektrolysemedium und den sich hierbei entwickelnden Reaktionsgasen und -dämpfen ausgesetzt ist. Schließlich ist die Elektrode vielseitig einsetzbar, da ihr Aufbau den Einsatz eines Spektrums von auf dem Gebiet der Schmelzflußelektrolyse grundsätzlich einsetzbaren aktiven Materialien gestattet.

Auch ist das isolierende Formteil bei der Herstellung einfach in gezielter Position einbringbar. Durch die Verwendung eines isolierenden, außenliegenden Massivteiles kann die mechanische Beanspruchbarkeit verbessert werden. Durch die Aufgliederung der isolierenden Au- ßenzone in Segmente ist es im Falle von Störungen bzw. Beschädigungen nicht erforderlich, die gesamte Elektrode auszutauschen, da der Schaden durch die Einbringung des entsprechenden Teilstücks ökonomisch und schnell behebbar ist. Durch die lose Aufsetzung des isolierenden Formteiles, kommt es im Falle einer mechanischen oder anderweitigen Zerstörung untenliegender Schutzsegmente zu einem »automatischen« Nachgleiten der obenliegenden Segmente, was gegebenenfalls durch angebrachte Federn zusätzlich gesichert ist. Daher ist die Elektrode auch im Falle einer bereits erfolgten Beschädigung weiterhin arbeitsfähig, da der am meisten gefährdete untenliegende Elektrodenbereich, der der Arbeitszone der Elektrode am nächsten liegt, durch das Nachgleiten intakter Elemente »automatisch« geschützt wird.

Obwohl das isolierende Formteil bzw. die isolierende Beschichtung ein gewisses Spiel durch die Art der axialen wie auch Innenabstützung aufweisen kann, ergibt sich beispielsweise aufgrund des Nut-Feder-Systems ein vollständiger und umfassender Schutz des empfindlichen Metallbereiches der Elektrode. Kommt es trotzdem zu einer Beschädigung des unteren Bereiches des »Schutzschildes« der Elektrode, kann diese im Regelfall doch noch so lange arbeiten, wie es ohnehin erforderlich ist, den Verbrauchsteil aus beispielsweise Graphit zu ersetzen. Bei der Herausnahme der Elektrode kann dann der entsprechende Ersatz des beschädigten Einzelsegmentes etc. ohne weiteres leicht erfolgen.

Nachstehend werden besonders bevorzugte Elektrodenkonstruktionen der Erfindung, die insbesondere als Anoden eingesetzt werden sollen, in den Fig. 1 bis 5 gezeigt. Es sind insbesondere Elektroden bzw. Anoden dargestellt, bei denen der obere Abschnitt aus leitendem Metall einen oberen Teil größeren Durchmessers und einen unteren Teil geringeren Durchmessers aufweist. Der Teil geringeren Durchmessers ist dann durch das isolierende Formteil zumindest teilweise abgedeckt. Diese Anordnung ist im Rahmen der Erfindung besonders bevorzugt, wenngleich die Erfindung weder hierauf noch auf die besonders vorteilhaften Ausführungsformen gemäß den nachstehenden Figuren beschränkt ist. In den Figuren sind gleiche Teile mit gleichen Bezugsziffern bezeichnet. Es zeigt
Fig. 1 einen Längsschnitt durch eine erfindungsgemäße Elektrode;
Fig. 2 einen Längsschnitt durch eine erfindungsgemäße Elektrode, bei der der durch Isolierungen geschützte Bereich nicht vollständig sowie der anschließende Verbrauchsteil nicht gezeigt sind;
Fig. 3 sowie 4 Querschnitte durch den oberen Abschnitt aus Metall bzw. dessen Teilbereich geringeren Durchmessers;
Fig. eine Unteransicht des Aktivteiles der Elektrode.

Bei der Elektrode gemäß Fig. 1 wird das Kühlmedium, z. B. Wasser, Luft oder Inertgas, durch den Vorlaufkanal 2 ein- und durch den Rücklaufkanal 3 zurückgeführt. Dabei tritt das Kühlmedium auch in eine Kammer innerhalb des Schraubnippels 1, der z. B. aus Gußeisen, Nickel oder einer temperaturbeständigen, korrosionsfesten Metallegierung gebildet ist, ein. Der obere Abschnitt 5 aus Metall besteht aus einem oberen Bereich größeren Durchmessers und einem tieferliegenden Bereich geringeren Durchmessers, der bis in den Schraubnippel 1 eingezogen ist, der die Verbindung zu dem unteren Abschnitt 6 aus z. B. verbrauchsfähigem Material, z. B. Graphit oder keramisch aktivem Material, bildet. Das isolierende Formteil 4 ist durch ein Gegenlager 7, z. B. aus hochtemperaturbeständiger, isolierender Keramik, gelagert. Im oberen Bereich ist das isolierende Formteil 4 durch die Oberkante des Bereiches größeren Durchmessers des Metallschaftes begrenzt.

Bei der in Fig. 1 gezeigten Elektrode ist das isolierende Formteil 4 in Segmente unterteilt, die beim Ausbrechen eines (unteren) Segmentes in Richtung der Elektrodenachse gleitfähig sind. Sie können alternativ aber auch durch Hakenelemente 14 gehalten sein.

Neben den Kühlbohrungen 15 können zusätzliche Bohrungen 8 vorgesehen sein, durch die eingeführte Stifte 9 über die Feder 10 für einen guten Sitz des isolierenden Formteils 4 sorgen. Aus Fig. 2 wie auch Fig. 4 geht die Verwendung von Halbschalen im Verbund oder von Ringen, z. B. aus Graphit, der mit einem isolierenden Uberzug beschichtet ist, hervor.

Der untere Abschnitt 6 aus verbrauchbarem oder beständigem Material ist in eine Reihe von Einzelstäben 20 aufgeteilt, die über den Nippel 1 gebunden sind.

Die bevorzugte seitliche Stromzuführung erfolgt über Backen 18, vorteilhaft aus Graphit, die über nicht gezeigte Halterungen, vorzugsweise an dem Metallschaft, befestigt sind. In Fig. 1 ist die alternative Möglichkeit der Befestigung der Backen 18 an der Stromzuführungsschiene selbst gezeigt.

Zwischen Isolierschicht 4 und dem oberen Abschnitt 5 können Gasspülungskanäle vorgesehen sein, die in den Figuren nicht näher gezeigt sind. Durch die Gasspülung können auftretende Beschädigungen der isolierenden Keramik, z. B. über einen entsprechenden Druckabfall, leicht festgestellt werden. Darüber hinaus ist hierdurch eine gewisse Kühlwirkung möglich. Außerdem liegt es im Rahmen der Erfindung - was ebenfalls nicht in den Figuren gezeigt ist - daß der obere Abschnitt 5 und/oder die Nippelverbindung 1 bzw. deren Außenflächen mit hochbeanspruchbarer Beschichtung (12) überzogen sein können. Diese Beschichtung kann je nach Dimensionierung der zumindest teilweise darüberliegenden hochtemperaturbeständigen, isolierenden Beschichtung 4 elektrisch leitfähig oder auch isolierend ausgelegt sein. Bei einer isolierenden Auslegung ergibt sich hierdurch eine zweite Schutzlinie, die bei Bruch der außenliegenden isolierenden Beschichtung 4 in Aktion treten kann. Muß mit letzterem je nach Betriebsbedingungen nicht gerechnet werden, kann die Beschichtung auch aus einem hochtemperaturbeständigen, leitenden Material bestehen, wobei dann diesem Material die Wirkung eines »Hitzeschildes« oder »Inertschildes« zum Schutz des darunterliegenden Metalls zukommt.

## Patentansprüche

1. Elektrode für die Schmelzflußelektrolyse, insbesondere zur elektrolytischen Erzeugung von Metallen, wie Al, Mg, Na, Li oder von Verbindungen hiervon, mit einem oberen Abschnitt (5) aus Metall(legierung), der eine Kühleinrichtung (2, 3) einschließt, wobei der obere Abschnitt (5) zumindest teilweise durch eine hochtemperaturfeste isolierende Beschichtung geschützt ist, und zumindest einem unteren Abschnitt (6) aus Aktivmaterial, dadurch gekennzeichnet, daß als isolierende Beschichtung ein lösbar aufgesetztes Formteil (4) vorgesehen ist, das eine Serie von Rohrabschnitten, Segmenten oder Halbschalen umfaßt, die den unteren Bereich des oberen Abschnittes (5) bis zur oder bis in die Nähe eines Schraubnippels (1) umgeben, der den oberen Abschnitt (5) und den unteren Abschnitt (6) verbindet.

2. Elektrode nach Anspruch 1, dadurch gekennzeichnet, daß das Formteil (4) und die Außenkanten des oberen Abschnittes (5) im wesentlichen zueinander bündig angeordnet sind.

3. Elektrode nach Anspruch 1, dadurch gekennzeichnet, daß das Formteil (4) zwischen einem Einschnitt des Metalls des oberen Abschnittes (5) und einem etwa im Bereich des Schraubnippels (1) angeordneten Gegenlager (7), dem Schraubnippel (1), dem Aktivteil oder einer Kombination hiervon getragen ist.

4. Elektrode nach Anspruch 1, dadurch gekennzeichnet, daß das Formteil durch in Bohrungen (8) des Metallteils geführte Stifte bzw. Gewindeschrauben (9) auf dem Gegenlager (7) gehalten wird.

5. Elektrode nach den Ansprüchen 1 bis 3, dadurch gekennzeichnet, daß der obere Abschnitt (5) mit einer dichten, hochbeanspruchbaren Beschichtung (12) überzogen ist.

6. Elektrode nach den Ansprüchen 1 bis 5, dadurch gekennzeichnet, daß das isolierende Formteil (4) aus hochtemperaturfester Keramik oder aus isolierend beschichtetem Graphitrohr besteht.

7. Elektrode nach den Ansprüchen 1 bis 6, dadurch gekennzeichnet, daß das isolierende Formteil (4) auf Halterungen (14) aufgesetzt ist, die am oberen Abschnitt angefügt sind.

8. Elektrode nach den Ansprüchen 1 bis 7, dadurch gekennzeichnet, daß das isolierende Formteil (4) im oberen Bereich des oberen Abschnittes teilweise ersetzt ist durch isolierende, hochfeuerfeste Spritzmasse, die mit Haltestükken verankert ist.

9. Elektrode nach den Ansprüchen 1 bis 8, dadurch gekennzeichnet, daß das isolierende Formteil (4) derart gelagert ist, daß bei Ausfall eines Teilsegmentes oder Beschädigung des Einzelrohres die verbleibenden intakten Teilsegmente oder das Einzelrohr selbst in Richtung der Elektrodenlängsachse zur Beanspruchungszone beweglich sind.

10. Elektrode nach den Ansprüchen 1 bis 9, dadurch gekennzeichnet, daß der untere Abschnitt (6) aus Aktivmaterial aus einer Anzahl von Stäben, Platten oder Rohren (20) gebildet ist, die untereinander verbunden oder getrennt sind.

11. Elektrode nach den Ansprüchen 1 bis 10, dadurch gekennzeichnet, daß der untere Abschnitt (6) aus mehreren Einheiten (20) besteht, die durch eine oder mehrere Nippelverbindungen (1) gehalten sind, wobei die Anordnung der Einheiten (20) nebeneinander und/oder untereinander vorgenommen ist.

12. Elektrode nach den Ansprüchen 1 bis 11, dadurch gekennzeichnet, daß das Aktivmaterial amorphen Kohlenstoff, Graphit, einen Keramikleiter, oder eine Verbindung von anorganischen Fasern mit einem elektrochemisch aktiven Material darstellt.

13. Elektrode nach den Ansprüchen 1 bis 12, dadurch gekennzeichnet, daß das Formteil (4) gas- und flüssigkeitsdicht zumindest in dem Bereich, der mit dem Elektrolyten und den entstehenden Produkten in Berührung kommen kann, aufgesetzt ist.

## Claims

1. Electrode for fluid melt electrolysis, in particular for the electrolytic winning of metals, such as aluminium, magnesium, sodium, lithium or compounds thereof, comprising an upper section (5) of metal (alloy), which comprises a cooling arrangement (2, 3), the upper section (5) being protected at least partially by a high-temperature resistant insulating coating, and at least one lower section (6) of active material, characterized in that as insulating coating a releasably mounted formed part (4) is provided which comprises a series of tubular sections, segments or half shells which surround the lower region of the upper section (5) up to or into the vicinity of a screw nipple (1) which interconnects the upper section (5) and the lower section (6).

2. Electrode according to claim 1, characterized in that the formed part (4) and the outer edges of the upper section (5) are arranged sub- standially flush with each other.

3. Electrode according to claim 1, characterized in that the formed part (4) is carried between a recess of the metal of the upper section (5) and an abutment (7) arranged approximately in the region of the screw nipple (1), the screw nipple (1), the active part or a combination thereof.

4. Electrode according to claim 1, characterized in that the formed part is held on the abutment (7) by pins or threads (9) provided in apertures (8) of the metal part.

5. Electrode according to claims 1 to 3, characterized in that the upper section (5) is covered with a thick, highly loadable coating (12).

6. Electrode according to claims 1 to 5, characterized in that the insulating formed part (4) consists of high-temperature resistant ceramic or of an insulating coated graphite tube.

7. Electrode according to claims 1 to 6, characterized in that the insulating formed part (4) is carried on holders (14) which are attached to the upper section.

8. Electrode according to claims 1 to 7, characterized in that the insulating formed part (4) is partially replaced in the upper region of the upper section by insulating highly heat resistant spraying material which is secured with holding members.

9. Electrode according to claims 1 to 8, characterized in that the insulating formed part (4) is mounted in such manner that in the event of failure of a part segment or damage of the individual tube the remaining intact part segments or the individual tube itself is or are movable in the direction of the longitudinal axis of the electrode to the loading zone.

10. Electrode according to claims 1 to 9, characterized in that the lower section (6) is formed of active material from a plurality of bars, plates or tubes (20) which are mutually connected or separate.

11. Electrode according to claims 1 to 10, characterized in that the lower section (6) consists of a plurality of units (20) which are held by one or more nipple connections (1), the arrangement of the units (20) being provided adjacent one another and/or under one another.

12. Electrode according to claims 1 to 11, characterized in that the active material is amorphous carbon, graphite, a ceramic conductor, or a composition of inorganic fibers with an electrochemically active material.

13. Electrode according to claims 1 to 12, characterized in that the formed part (4) is arranged to be gas and fluid tight at least in the region which can come into contact with the electrolytes and the resulting products.

## Revendications

1. Electrode pour l'électrolyse ignée, notamment pour la production électrolytique de métaux tels que AI, Mg, Na, Li ou de composés de ces mêmes métaux, composée d'une partie supérieure (5) en métal (ou alliage) qui renferme un dispositif de refroidissement (2, 3) et qui est protégée au moins partiellement par un revêtement isolant réfractaire et d'au moins une partie inférieure (6) en matière active, électrode caractérisée par le fait que le revêtement isolant prévu est une pièce de forme (4) posée de façon amovible qui comprend une série de tronçons tubulaires, segments ou demi-coquilles entourant le bas de la partie supérieure (5) jusqu'à un, ou jusqu'au voisinage d'un, joint nipple (1) qui relie les parties supérieure (5) et inférieure (6).

2. Electrode selon la revendication 1, caractérisée par le fait que la pièce de forme (4) et les arêtes extérieures de la partie supérieure (5) sont placées essentiellement en alignement mutuel.

3. Electrode selon la revendication 1, caractérisée par le fait que la pièce de forme (4) est supportée entre, d'une part, une entaille du métal de la partie supérieure (5) et, d'autre part, un contre-appui (7) placé à peu près dans la région du joint nipple (1), le joint nipple (1), la partie active ou une combinaison desdits éléments.

4. Electrode selon la revendication 1, caractérisée par le fait que la pièce de forme est maintenue sur le contre-appui (7) par des tiges ou boulons filetés (9) guidées, les unes ou les autres, dans des alésages (8) de la partie métallique.

5. Electrode selon les revendications 1 à 3, caractérisée par le fait que la partie supérieure (5) est munie d'un revêtement (12) étanche hautement sollicitable.

6. Electrode selon les revendications 1 à 5, caractérisée par le fait que la pièce de forme isolante (4) est constituée par une céramique réfractaire ou un tube de graphite revêtu de façon isolante.

7. Electrode selon les revendications 1 à 6, caractérisée par le fait que la pièce de forme isolante (4) est posée sur des supports (14) qui sont rapportés sur la partie supérieure.

8. Electrode selon les revendications 1 à 7, caractérisée par le fait que dans la zone du haut de la partie supérieure, la pièce de forme isolante (4) est remplacée en partie par une masse d'injection isolante réfractaire qui est ancrée par des pièces de maintien.

9. Electrode selon les revendications 1 à 8, caractérisée par le fait que la pièce de forme isolante (4) est sustentée de telle façon qu'en cas de défaillance d'un segment partiel ou de détérioration du tube individuel, les segments partiels intacts restants ou le tube individuel lui- même sont mobiles en direction de l'axe longitudinal de l'électrode vers la zone de sollicitation.

10. Electrode selon les revendications 1 à 9, caractérisée par le fait que la partie inférieure (6) en matière active est formée d'un certain nombre de barreaux, plaques ou tubes (20) reliés entre eux ou séparés.

11. Electrode selon les revendications 1 à 10, caractérisée par le fait que la partie inférieure (6) se compose de plusieurs unités (20) qui sont maintenues par un ou plusieurs joints nipples, ces unités étant disposées les unes à côté et/ou au-dessous des autres.

12. Electrode selon les revendications 1 à 11, caractérisée par le fait que la matière active consiste en du carbone amorphe, du graphite, un conducteur céramique ou une combinaison de fibres minérales avec une matière électro-chimi- quementactive.

13. Electrode selon les revendications 1 à 12, caractérisée par le fait que la pièce de forme (4) est posée de façon étanche aux gaz et aux liquides, cela au moins dans la zone qui peut entrer en contact avec l'électrolyte et les produits formés.
